# FASCICULE DE BREVET EUROPEEN

(11) **EP 0 028 558 B1**
(45) Date de publication et mention de la délivrance du brevet: **30.05.1984**
(21) Numéro de dépôt: 80401512.1
(22) Date de dépôt: 24.10.1980
(51) Int. Cl.: E02D 29/02, E02D 31/10, E02B 7/02

(54) **Procédé pour l'amélioration de la résistance au glissement d'un ouvrage de génie civil et fondation s'y rapportant**
Verfahren zum Verbessern des Gleitwiderstandes von einer Baukonstruktion und ihre Fundierung
Method of improving the sliding resistance of a civil engineering construction and its foundation

(30) Priorité: 06.11.1979 FR 7927297
(43) Date de publication de la demande: 13.05.1981
(73) Titulaire: SPIE-BATIGNOLLES, F-92806 Puteaux (FR)
(72) Inventeur: Aubert, Jean, F-75008 Paris (FR)
(74) Mandataire: Bouju, André

## Description

La présente invention concerne un procédé pour l'amélioration de la résistance au glissement d'un ouvrage de génie civil, conformément au préambule de la revendication principale, qui risquerait de se déplacer en raison des efforts qu'il est appelé à supporter, particulièrement lorsque les efforts en question comportent une composante horizontale.

L'invention vise également une fondation, conformément au préambule de la revendication 2, réalisée selon le procédé précité. Les composantes horizontales précitées apparaissent, notamment lorsque l'ouvrage considéré est soumis sur deux faces opposées à des pressions d'eau différentes et qu'il joue ainsi un rôle de barrage.

Des efforts horizontaux analogues apparaissent lorsqu'un ouvrage construit à terre est soumis à une poussée des terres.

Dans les deux cas ci-dessus, l'ouvrage risque de glisser sur le sol sur lequel il repose. Ce risque est faible, lorqu'il s'agitd'un sol rocheux ou d'alluvions de bonne qualité, ayant un angle de frottement interne satisfaisant. Il en va différemment si le sol est plus ou moins argileux ou vaseux.

Le procédé de consolidation d'une fondation par un ou plusieurs murs de refend, qui constitue l'objet de la présente invention, a un caractère très général et est déjà connu du FR-A-2 088 676 ou du FR-A-2 190 129. Il prendra évidemment des formes différentes suivant le type considéré d'ouvrage supportant des efforts horizontaux, dont la fondation doit être consolidée. On décrira son application dans le cas du type particulier d'ouvrage faisant l'objet du FR-A-2 190 129.

Dans ce procédé, on immerge dans l'eau une plate-forme pour la faire reposer sur deux rideaux parallèles de palplanches enfoncée dans le sol. On coule ensuite le béton sous la plate-forme de façon à remplir l'espace compris entre le sol, cette plate-forme et les deux rideaux. On réalise ainsi un massif de béton qui constitue le radier ou l'assise du corps du barrage.

L'un des rideaux de palplanches est situé à l'aplomb de la face amont du barrage, tandis que l'autre est disposé le long de la face aval. La résistance des fondations ainsi réalisées dépend en partie de la résistance des deux rideaux parallèles ancrés dans le sol. On observera cependant que ces deux rideaux travaillent perpendiculairement à leur plan et sont, de ce fait, susceptibles de se déformer.

Le but de la présente invention est de fournir un procédé permettant d'améliorer la résistance au glissement de la fondation d'un ouvrage de génie civil exposé à supporter des efforts ayant une composante horizontale comprenant un massif de béton en contact avec le sol.

Suivant l'invention, ce procédé est caractérisé en ce qu'on bat dans le sol des rideaux de pal pl anches métalliques parallèles à la direction des efforts que l'ouvrage aura à supporter, rideaux que l'on appelle rideaux de refend et en ce que, après avoir battu les palplanches dans le sol sans les enfoncer complètement, on coule le béton constituant le massif en béton autour des parties supérieures en saillie par rapport au sol des rideaux de refend de telle sorte que celles-ci soient noyées dans ledit massif.

Du fait que les parties supérieures des rideaux de refend sont noyées dans le massif en béton, les palplanches de ces rideaux de refend ne peuvent pas glisser les unes par rapport aux autres sous l'action d'un effort horizontal s'exerçant dans le plan du rideau en question. Mises dans l'impossibilité de glisser comme il vient d'être dit et accrochées les unes aux autres par leurs serrures, elles constituent un mur monolithique résistant et indéformable qui ne pourrait se déplacer que tout d'une pièce.

Comme, par ailleurs, le rideau de refend ne pourrait se déplacer dans son plan par rapport au sol que sous l'action d'efforts considérables, supérieurs à ceux que l'on doit envisager, le massif de béton se trouvera solidement ancré dans le sol.

Un autre but de l'invention est de créer une fondation exposée à supporter des efforts ayant une composante horizontale, comprenant une plate-forme servant de coffrage supérieur à un massif de béton, cette plate-forme étant raidie sur sa face inférieure par une poutraison et reposant sur deux rideaux de palplanches métalliques battues dans le sol de telle sorte que leurs parties supérieures fassent saillie par rapport au sol et disposés perpendiculairement à la composante horizontale des efforts, le béton remplissant l'espace compris entre le sol, la plate-forme et les rideaux de palplanches.

Suivant l'invention cette fondation caractérisée en ce qu'elle comprend en outre des rideaux de refend constitués par des palplanches métalliques battues dans le sol parallèlement à la composante horizontale des efforts et en ce que ces rideaux de refend sont disposés sous la poutraison et que leur partie supérieure, en saillie par rapport au sol est noyée dans le massif de béton, ledit massif reliant ainsi les rideaux de refend à la poutraison qui raidit la plate-forme.

D'autres particularités et avantages de l'invention apparaîtront encore dans la description ci-après.
La fig. 1 est une vue schématique transversale montrant une plate-forme conforme à l'invention reposant sur deux rideaux parallèles de palplanches, avant la constitution du massif de béton,
la fig. 2 est une vue en coupe suivant le plan II-II de la fig. 1,
la fig. 3 est une vue analogue à la fig. 1, montrant la coulée du béton sous la plate-forme,
la fig. 4 représente, en coupe schématique, l'application de l'invention à la réalisation d'une fondation de barrage mobile.

Pour réaliser les fondations immergées en mer ou en rivière d'un radier de barrage mobile ou de l'assise d'un ouvrage de génie civil, on procède éventuellement à un dragage, puis on enfonce dans le sol 1 par battage, une série de palplanches 2 de façon à former deux rideaux parallèles de palplanches 3 et 4, sensiblement perpendiculaires au sens F du courant d'eau (voir fig. 1). Le rideau 3 est disposé en amont par rapport au rideau 4 relativement au sens F précité du courant d'eau.

Les palplanches 2 des rideaux 3 et 4 sont accrochées les unes aux autres par leurs serrures 2a, 2b, comme indiqué sur la fig. 2.

Les rideaux parallèles 3 et 4 sont destinés à servir de support à une plate-forme 5 dont les bords longitudinaux 5a, 5b sont rabattus en 6 et 7.

Avant la mise en place de cette plate-forme 5 sur les rideaux 3 et 4, on enfonce dans le sol 1, entre les rideaux parallèles 3 et 4, une série de palplanches 8, de façon à former des rideaux 9, 10..., dits de refend, perpendiculaires aux rideaux 3 et 4. Ces palplanches 8 sont accrochées les unes aux autres par leurs serrures 8a, 8b, tandis que les extrémités 9a, 9b, 10a, 10b, de ces rideaux 9, 10 sont de préférence reliées aux deux rideaux parallèles 3 et 4. Les cannelures 20 des divers rideaux s'ouvrent alternativement dans des directions opposées.

Dans le cas de la réalisation représentée, la plate-forme 5 présente sur sa surface inférieure 5a, une poutraison qui donne à la tôle la rigidité indispensable, poutraison qui est représentée schématiquement par les poutres 11. Les palplanches 8 des rideaux de refend 9,..., sont enfoncées dans le sol jusqu'à ce que la cote de leurs bords supérieurs 12 soit située légèrement en dessous de celle des semelles 13 des poutres 11.

Après mise en place de la plate-forme 5 sur les rideaux 3 et 4, on constitue le long de ces derniers et contre les bords 6 et 7 de la plate-forme 5, des massifs d'alluvions 14, de façon à obturer l'espace compris entre le sol 1 et ces bords 6 et 7.

On coule ensuite du béton 15 dans l'espace sensiblement fermé situé entre la plate-forme 5, le sol 1 et les talus massifs 14 (voir fig. 3), comme décrit dans le FR-A-2 190 129. Cette opération peut être effectuée au moyen de buses d'injection de béton 16 que l'on engage dans des ouvertures 17 pratiquées dans la plate-forme 5.

Une fois la masse de béton 15 durcie, la plate-forme 5 se trouve solidement fixée au béton par la poutraison qui la raidit.

La masse de béton 15 enrobe d'autre part entièrement la partie supérieure des palplanches 8, qui constituent les rideaux de refend 9, 10...

La fondation ainsi obtenue peut alors servir de soubassement à un corps de barrage ou constituer le radier d'un système de bouchure mobile à clapet 19 (voir fig. 4) tel que décrit par exemple dans le FR-A-2 458 633.

Les rideaux de refend 9, 10,..., disposés entre les rideaux amont 3 et aval 4 augmentent considérablement la résistance au glissement de la fondation, glissement qui pourrait résulter des efforts exercés par la pression de l'eau dans une direction perpendiculaire à ces rideaux amont 3 et aval 4.

Cette résistance résulte d'une part de la liaison des rideaux de refend 9, 10,..., avec le sol 1 et d'autre part de la liaison de ces rideaux 9, 10,..., avec le massif de béton 15 solidaire du radier.

Les rideaux de refend 9, 10... offrent chacun, grâce aux cannelures 20 formées par les palplanches juxtaposées 8 une résistance considérable et même pratiquement infinie à un déplacement dans une direction parallèle à leur plan.

La résistance au glissement de la fondation à l'égard d'une force appliquée parallèlement aux rideaux de refend 9, 10... croît avec le nombre des rideaux 9, 10... Elle est d'autant plus importante que la distance L (voir fig. 2) comprise entre deux rideaux de refend adjacents 9, 10... est plus faible. Entre deux rideaux de refend, le radier constitue une poutre dont la hauteur correspond à une fraction importante de la portée.

Par ailleurs, de bonnes conditions d'ancrage de la dalle de béton 15 relativement au sol 1 sont réalisées lorsque la partie supérieure des palplanches 8 composant les rideaux de refend 9, 10... est noyée dans le béton 15 sur une hauteur H comprise entre 0,30 et 1 m.

Bien entendu, l'invention n'est pas limitée à l'exemple que l'on vient de décrire et on peut apporter à celui-ci de nombreuses modifications sans sortir du cadre de l'invention.

Ainsi l'invention peut s'appliquer également au cas de fondations non immergées, reposant sur un sol glissant et susceptibles d'être soumises à des efforts importants comportant une composante horizontale telle que celle qui pourrait résulter d'une poussée des terres.

Dans de telles fondations non immergées, l'utilisation de la plate-forme 5 pour couler le béton 15 n'est bien entendu pas nécessaire. Fréquemment, les rideaux parafouilles pourront eux aussi être supprimés.

Par ailleurs, pour construire un mur de refend monolithique, résistant et indéformable, on pourrait utiliser non pas des palplanches métalliques, mais avoir recours à la technique bien connue des parois moulées dans le sol, pour y construire directement un mur en béton armé.

## Revendications

1. Procédé pour l'amélioration de la résistance au glissement de la fondation d'un ouvrage de génie civil exposé à supporter des efforts ayant une composante horizontale comprenant un massif de béton (15) en contact avec le sol (1) ou lié à celui-ci par tout moyen connu en soi, caractérisé en ce qu'on bat dans le sol des rideaux (9, 10) de palplanches métalliques parallèles à la direction des efforts que l'ouvrage aura à supporter, rideaux (9, 10) que l'on appelle rideaux de refend et en ce que, après avoir battu les palplanches dans le sol sans les enfoncer complètement, on coule le béton constituant le massif en béton (15) autour des parties supérieures en saillie par rapport au sol des rideaux de refend (9, 10) de telle sorte que celles-ci soient noyées dans ledit massif (15).

2. Fondation exposée à supporter des efforts ayant une composante horizontale, comprenant une plate-forme (5) servant de coffrage supérieur à un massif de béton (15), cette plate-forme (5) étant raidie sur sa face inférieure par une poutraison (11) et reposant sur deux rideaux (3, 4) de palplanches métalliques battues dans le sol de telle sorte que leurs parties supérieures fassent saillie par rapport au sol (1) et disposés perpendiculairement à la composante horizontale des efforts, le béton (15) remplissant l'espace compris entre le sol, la plate-forme (5) et les rideaux de palplanches (3, 4), fondation caractérisée en ce que l'ouvrage comprend en outre des rideaux de refend (9, 10) constitués par des palplanches métalliques battues dans le sol parallèlement à la composante horizontale des efforts et en ce que ces rideaux de refend (9, 10) sont disposés sous la poutraison (11) et que leur partie supérieure, en saillie par rapport au sol (1) est noyée dans le massif de béton (15), ledit massif (15) reliant ainsi les rideaux de refend (9, 10) à la poutraison (11) qui raidit la plate-forme (5).

3. Fondation conforme à la revendication 2, caractérisée en ce que la distance (L) comprise entre les rideaux de refend (9, 10), est sensiblement comprise entre 5 et 10 fois la distance (D) comprise entre les deux rideaux (3, 4) de palplanches battus en premier.

4. Fondation conforme à la revendication 3, caractérisée en ce que la partie supérieure des rideaux de refend (9, 10) est noyée dans le béton (15) sur une hauteur (H) comprise entre 0,30 et 1 m.

## Claims

1. Method for improving the resistance to sliding of the foundation of a civil engineering structure destined to withstand forces having a horizontal component and comprising a massive concrete structure (15) which is in contact with the ground (1) or attached to this latter by any means known per se, characterized in that metallic sheet-pile walls (9, 10) which are parallel to the direction of the forces to be resisted by the structure are driven into the ground, said sheet-pile walls (9, 10) being known as cross-walls, and that, after the sheet piles have been driven into the ground without being driven-in completely, the concrete constituting the massive concrete structure (15) is placed around the top portions of the cross-walls (9, 10) which project with respect to the ground, with the result that these latter are embedded in said massive structure (15).

2. Foundation which is destined to withstand forces having a horizontal component, comprising a platform (5) which serves as a top shuttering element for a massive concrete structure (15), this platform (5) being stiffened on its bottom face by a system of girders (11) and supported on two metallic sheet-pile walls (3, 4) which are driven into the ground so that their top portions project with respect to the ground (1), and disposed at right angles to the horizontal component of the forces, the space formed between the ground, the platform (5) and the foundation sheet-pile walls (3, 4) being filled with the concrete (15), characterized in that the structure further comprises cross-walls (9, 10) constituted by metallic sheet-piles driven into the ground in a direction parallel to the horizontal component of the forces and that these cross-walls (9, 10) are placed beneath the system of girders (11) and that their top portion which projects with respect to the ground (1) is embedded in the massive concrete structure (15), the cross-walls (9, 10) being thus joined by said massive structure (15) to the system of girders (11) which stiffens the platform (5).

3. Foundation in accordance with claim 2, characterized in that the distance (L) between the cross-walls (9, 10) is substantially comprised between 5 and 10 times the distance (D) comprised between the two sheet-pile cross-walls (3, 4) which are driven-in first.

4. Foundation in accordance with claim 3, characterized in that the upper portion of the cross-walls (9, 10) is embedded in the concrete (15) to a depth (H) comprised between 0.30 and 1 m.

## Patentansprüche

1. Verfahren zur Erhöhung der Rutschfestigkeit des Fundaments eines Bauwerkes des Tiefbaus, das Lasten mit einer horizontalen Komponente ausgesetzt ist und einen mit dem Boden (1) in Berührung stehenden oder mit diesem durch irgendwelche an sich bekannte Mittel verbundenen Betonsockel (15) umfasst, dadurch gekennzeichnet, dass in den Boden als Trennwände (9, 10) bezeichnete Metallspundwände (9, 10) eingetrieben werden, die parallel zur Richtung der von dem Bauwerk aufzunehmenden Lasten verlaufen, und dass, nachdem die Spundwände in den Boden eingetrieben wurden, ohne sie vollständig zu versenken, der den Betonsockel (15) bildende Beton rund um die aus dem Boden herausstehenden oberen Teile der Trennwände (9, 10) gegossen wird, so dass diese in dem Sockel (15) eingebettet werden.

2. Fundament, das Lasten mit einer horizontalen Komponente ausgesetzt ist, mit einer als obere Schalung für einen Betonsockel (15) dienenden Plattform (5), wobei die Plattform (5) auf ihrer Unterseite durch ein Trägerwerk (11) versteift ist und auf zwei Metallspundwänden (3, 4) ruht, welche so in den Boden eingetrieben sind, dass ihre oberen Teile aus dem Boden (1) herausstehen und normal zu der horizontalen Komponente der Lasten angeordnet sind, und der Beton (15) den Raum zwischen dem Boden, der Plattform (5) und den Spundwänden (3, 4) ausfüllt, dadurch gekennzeichnet, dass das Bauwerk weiters Trennwände (9, 10) enthält, die von parallel zu der horizontalen Komponente der Lasten in den Boden eingetriebenen Metallspundwänden gebildet sind, und dass diese Trennwände (9, 10) unterhalb des Trägerwerks (11) angeordnet sind und ihr oberer, aus dem Boden (1) herausstehender Teil in dem Betonsockel (15) eingebettet ist, wobei der Sockel (15) auf diese Weise die Trennwände (9, 10) mit dem die Plattform (5) versteifenden Trägerwerk (11) verbindet.

3. Fundament nach Anspruch 2, dadurch gekennzeichnet, dass der Abstand (L) zwischen den Trennwänden (9, 10) im wesentlichen zwischen dem Fünf- und Zehnfachen des Abstandes (D) zwischen den beiden zuerst eingetriebenen Spundwänden (3, 4) beträgt.

4. Fundament nach Anspruch 3, dadurch gekennzeichnet, dass der obere Teil der Trennwände (9, 10) in dem Beton (15) über eine Höhe (H) eingebettet ist, die zwischen 0,30 und 1 m liegt.
